# DEMANDE DE BREVET EUROPEEN

(11) **EP 1 526 094 A1**
(43) Date de publication de la demande: **27.04.2005**
(21) Numéro de dépôt: 03425672.7
(22) Date de dépôt: 16.10.2003
(51) Int. Cl.: B65D 81/38

(54) **Protection thermique pour bouteilles de différentes tailles**

(71) Demandeur: Lui Arte & Moda di Luigi Spataro, 50018 Scandicci, (FI) (IT)
(72) Inventeur: Spataro, Luigi, 50018 Scandicci (FI) (IT)

(57) **Abrégé**

Cette invention répond à la nécessité de protéger les diverses bouteilles actuellement en vente. Caractéristique fondamentale de l'invention est sa possibilité de contenir presque toutes les bouteilles de type et forme traditionnelle présentes en vente exceptées les bouteilles de type et forme d'imagination au artisanale.
L'invention s'adapte par sa structure à vis à beaucoup de formes, diamètres et hauteurs différentes des bouteilles. L'invention assure une protection thermique des boissons contenues dans leurs bouteilles originelles de vente et une protection contre les rayons solaires.
Le polystyrène expansé possède une résistance à la variation climatique chaud/froid optimale pour l'invention et est aussi un très bon protecteur en cas de heurts ou chutes accidentelles des bouteilles.
L'invention est constituée par deux corps principaux (A) et (B) et par deux bouchons (C) et (D).

## Description

Cette invention réspond à la nécessité de protéger les diverses bouteilles de plastique et/ou verre ( ou en autres matériaux ) actuellement en vente e forme traditionnelle et non (exceptées les bouteilles de type et forme non usuelle ou artisanale) de la variation thermique climatique chaud/ froid et pour le simple emballage ou entassement.

Caractéristique fondamentale de l'invention est sa possibilitè de contenir presqe toutes les bouteilles de type et forme traditionnelle présentes en vente et à contenus différents (eau, vin, orangeade, biére, etc. ) exceptées les bouteilles de type et forme d' imagination au artisanale. L'invention s'adapte par sa structure à vis à beaucaup de formes, diamètres et hauteurs différentes des bouteilles (comme démontré à fig. 13 et fig. 14 page 4/5 des dessins que j'expliquerai plus en avant ). L'invention peut être utile aussi en cas de fetes, rèceptions, etc. soit dans lieux clos, soit en plein air pour une protection thermique des boissons contenues dans leurs bouteilles originelles de vente (éventuellement servies à température) et pour la protection des rayons solaires en cas d'exposition des bouteilles originelles en plein air.

Le polystyrene expansé ( a présent seul matérial pour la production de l'invention) comme on sait possède une résistance à la variation climatique chaud / froid remarquable et optimale pour cette nécessité .En outre le polystyrene expansé est aussi un très bon protecteur en cas de heurts ou chutes accidentelles des bouteilles surtout pour celles en verre et pour la conservation du contenu des bouteilles si on a la nécessité de les entasser dans caves ou magasins.

D'après les dessins et les relatives section verticales je passe maintenant à une description détaillée de l'invention :
l'invention est constituée par deux corps principaux ( A ) et ( B ) et par un bouchon ( C ) [ d'après les illustrations n.1, n. 2, n. 3 page n. 1/5 des dessins]. En outre il y a un bouchon (C) que j'ai appellè ( D ) [ill. n. 4 page 1/5 des dessins ].

La partie ( A ) [ ill. n. 1 page 1/5 des dessins ] la base ou la coque inférieure de l'invention est de forme cylindrique et talement close dans sa partie inférieure,tandis qu'une cavité de forme cylindrique y est tirée dans l'intérieur pour permettre d'y enchâsser la partie inférieure, jusqu'à la moitié à peu près des diverses bouteilles de forme traditionnelle et non ( exceptées celles déscrites précédemment ) en permettant aux bouteilles de rester en verticale sur un plan horizontal.

La partie ( A ) a en ontre à l'extérieur en haut une structure à mâle de vis (tirée dans la même structure estampée ou ajoutée successivement en autre matérial [ ill. n. 1 page 1/5 et ill. n. 9 page 3/5 des dessins ] qui permet l'assemblage à la structure à piéce femelle de vis intérieure à la partie ( B ) [ill n. 10 page 3/5 des dessinsen section ].

La partie ( B ) [ ill. n. 2 page 1/5 des dessins ] : de forme cylindrique avec sa partie finale supérieure en forme de dome a une cavité de forme cylindrique ( dans l'intérieur de laquelle est tirée la structure à pièce femelle de vis ) pour permettre sa jonction à la partie (A).

En outre la partie ( B ) a dans sa partie supérieure à l'extèrieur une cavité de forme circulaire d'environ 4.5 cm pour permettre au col de n'imparte quelle bouteille parmi celles indiquées ci-dessus de sortir ( d'aprés les sections : ill. n. 10 page 3/5 et ill. n. 13 et 14 page 4/5 des dessins).

La structure della partie ( B ) est de mesure superieure a la partie ( A ) en permettant ainsi par sa structure à pièce femelle de vis de glisser vers la partie plus inférieure de la partie (A) jusqu'à recouvrir la partie ( A ) presqù entièrement.

Le bouchon partie ( C ): [ ill. n. 3 page 1/5 et relative section ill. n. 11 page 3/5 des dessins ] est appliqué par un canal tirè dans la partie supérieure extérieure de la partie ( B ) [ ill. n. 6 page 2/5 et section ill. n. 10 page 3/5 des dessins ]. Le bouchon est assurè à la partie ( B ) par une petite ceinture ( E ) { ill . n. 15 page 5/5 des dessins .

Pour obvier au fait que quelques bouteilles prèsentent un col très long ( comme expliqué par l'exemple de l' ill. n. 14 page 4/5 des dessins ) l'invention est douée d'un bouchon additionnel ( D ) : [ ill. n. 4 page 1/5 des dessins ]. Le dernier a une mesure en hauteur très supérieure au précédent boucham ( C ) .

Une fois que les deux parties ( A ) et ( B ) sont unies elles peuvent etre transportées par une ceinture allongeable ( F ) appliquée à l'extérieur des parties ( A ) et ( B ) comme on peut voir dans l'ill. n. 15 page 5/5 des dessins.

## Revendications

1. L'invention est **caractérisée par** deux coques particulières ( A ) et ( B ) et par deux bouchons ( C ) et (D ), [ ill. n. 1, ill. n. 2, ill. n. 3 et il. N. 4 page 1/5 des dessins ] en polystyrène expansé. Ce matérial à prèsent consent la meilleure protection thermique chaud / froid et l'emballage pour le transport ou entassenment.
Les coques et les bûchons dont on a parlé ci-dessus sont estampées de façon qu'on peut tirer deux cavités de forme cylindrique pour l'insetion de n'importe quelle bouteille de boissons ( vin, bière, eau etc. ) de forme traditionnelle et fabrication industrielle présente dans la grosse distribution et non ( donc bouteilles de verre, plastique, etc. Exceptèes quelques bouteilles de forme particulière ou artisanales ).

2. La partie de l'invention ( B ) est **caracterisée** dans sa partie finale supérieure en forme de dôme par une cavité de forme circulaire pour permettre au bouchon et au col de la bouteille ( ou partie finale de la bouteille ) de sortir de la coque ( B ) et donc de pouvoir y appliquer le bouchon qui est fixé à la partie ( B ) par sa propre place ( ou par une structure à vis ) qui se trouve toujours dans la partie ( B ).

3. Les deux coques [ une mâle ( A ) et une femelle ( B ) ] s'unissent entr'elles par une structure à vis. La structure à vis peut être tirée dans le meme proccesus d'estampage du polstyrène expansé ou appliquèe successivement aux deux coques ( A ) et ( B ) en autre matèriel, par exemple en matèriel plastique. C'est importante la hauteur de la structure à piéce femelle de vis de la coque ( B ) qui peut alteindre aussi presque le totalité de la hauteur intérieure de la coque ( B ) même. Tandis que dans a partie ( A ) la hauteur de la structure à mâle de vis est extérieure et donc est suffisante pour assurer que les deux coques ( A ) et ( B ) soient hermétiquement fermèes.

4. La structure à vis permet à la partie supérieure de l'invention ( B) [ cette dmière de mesures plus grandes que la partie ( A ) ] de glisser vers la partie inférieure ( A ) jusqu'à la recouvrir presque totalement ( dans cette maniére l'invention s'adapte aux différentes hauteurs des bouteilles de fome traditionelle citées précédemment ). Le glissement de la partie (B ) vers la partie inférieure ( A ) sera empêché à un point donnè par la forme même de la bouteille, car à la fin du col des bouteilles traditionnelles la partie sous le col s'élargit pour permettre de contenir le liquide.
Dans cette manière la bouteille, par l'étreinte causée par le vissage de la partie ( B ) vers la partie ( A ), est bloquée à l'intérieur solidement par la partie intérieure supérieure de la coque ( B ) vers la partie inférieure intèrieure de a coque ( A ). Cela se produit aussi si le diamètre de la bouteille est très inférieure par rapport au diamètre de la partie intérieure ( A ), en effet l'invention parmet quand même un parfait emballage pour le transport et une étanchéité thermique remarquable, qui dérive de la parfaite étanchéeitée du système à vis.

5. Les deux coques ( A ) et ( B ) et le bouchon ( C ) ou ( D ) peuvent être unis entr'eux par des sangles ( référence ( E ), ( F ) à l'ill. n. 15 page 5/5 des dessins ).
La sangle ( E ) du bouchon ( C ) ou ( D ) s'unit ou bouchon ( B ) pour permettre de garder le bouchon même uni à la coque ( B ) une fois qu'il est ouvert pour verser le contéenu de la bouteille.
La sangle ( F ) de la coque ( A ) s'unit par des passants convenables à la coque ( B ) en permettant de transporter l'invention.

6. L'invention permet à la bouteille, une fois qu'elle est insérée dans son intérieur, de rester en position verticale sur un plan d'appui.

7. L'épaisseur intérieure de l'invention, c'est-à-dire des parties ( A ) / ( B ) et ( C ) / ( D ) peut varier pour permettre une meilleure protection thermique [ mais non inférieure à 1 centimètre si est utilisé le polystyrène expansé ].
